# EUROPÄISCHE PATENTSCHRIFT

(11) **EP 3 371 384 B1**
(45) Veröffentlichungstag und Bekanntmachung des Hinweises auf die Patenterteilung: **10.03.2021**
(21) Anmeldenummer: 16759679.0
(22) Anmeldetag: 23.08.2016
(51) Int. Cl.: E03C 1/086

(54) **STRAHLREGLER, DER IN EINE REINIGUNGSSTELLUNG VERSCHWENKBAR IST**
JET REGULATOR THAT CAN BE PIVOTED INTO A CLEANING POSITION
BRISE-JET POUVANT PIVOTER DANS UNE POSITION DE NETTOYAGE

(30) Priorität: 05.11.2015 DE 202015007677 U
(43) Veröffentlichungstag der Anmeldung: 12.09.2018
(73) Patentinhaber: Neoperl GmbH, 79379 Müllheim (DE)
(72) Erfinder: BLUM, Gerhard, 77793 Gutach (DE)
(74) Vertreter: Mertzlufft-Paufler, Cornelius
(86) Internationale Anmeldenummer: PCT/EP2016/001420
(87) Internationale Veröffentlichungsnummer: WO 2017/076478

(56) Entgegenhaltungen:
- WO-A1-2011/154063
- WO-A1-2011/155572
- WO-A1-2014/142766
- WO-A2-2006/092316
- DE-U1-202013 001 994
- DE-U1-202013 001 994
- US-A- 4 457 030

## Beschreibung

Die Erfindung betrifft einen Strahlregler mit einem hülsenförmigen Strahlreglergehäuse, das am Wasserauslauf einer sanitären Auslaufarmatur montierbar ist, sowie mit einer Wandung, die eine die Auslaufstirnseite des Strahlreglers bildende Lochstruktur trägt und die im Strahlreglergehäuse zwischen einer Gebrauchsstellung, in der die Lochstruktur sich quer über eine abströmseitige Gehäuseöffnung des Strahlreglergehäuses erstreckt, und einer Reinigungsstellung verschwenkbar ist, in welcher das durch das Strahlreglergehäuse durchströmende Wasser durch zumindest einen, zwischen der Wandung und einer benachbarten Gehäuseinnenumfangswandung gebildeten Öffnungsspalt aus dem Strahlreglergehäuse ausströmen kann, wobei an der Wandung eine Handhabe vorgesehen ist, die über den Umfang oder die Abströmseite des Strahlreglergehäuses vorsteht.

Aus der WO 2014/142766 A1 ist bereits ein Strahlregler der eingangs erwähnten Art vorbekannt. Der vorbekannte Strahlregler weist ein hülsenförmiges Strahlreglergehäuse auf, das am Wasserauslauf einer sanitären Auslaufarmatur montierbar ist, um dort das ausströmende Wasser zu einem homogenen und nicht-spritzenden Wasserstrahl zu formen. Im Strahlreglergehäuse ist eine Ringwandung vorgesehen, die eine die Auslaufstirnseite des vorbekannten Strahlreglers bildende Lochstruktur trägt. Diese Ringwandung weist auf gegenüberliegenden Seiten ihres Außenumfangs jeweils einen Achsstummel auf, welche Achsstummel am Innenumfang des Strahlreglergehäuses gelagert sind. Die Ringwandung ist im Strahlreglergehäuse um diese Achsstummel derart schwenkbar gelagert, dass die Ringwandung im Strahlreglergehäuse zwischen einer Gebrauchsstellung, in welcher die Lochstruktur sich quer über eine abströmseitige Hülsenöffnung des Strahlreglergehäuses erstreckt, und einer Reinigungsstellung verschwenkbar ist, in welcher das durch das Strahlreglergehäuse durchströmende Wasser beidseits an der Ringwandung durch zwischen der Ringwandung und der benachbarten Gehäuseinnenumfangswandung gebildete Öffnungsspalte aus dem Strahlreglergehäuse ausströmen kann. Auf diese Weise können im Wasser mitgeführte Kalkablagerungen oder sonstige Schmutzpartikel, die sich zuströmseitig vor der Lochstruktur angesammelt haben, ausgespült und durch einen der Öffnungsspalte aus dem Strahlreglergehäuse heraus fortgetragen werden, um auch weiterhin die störungsfreie Funktion des Strahlreglers sicherzustellen. An der Ringwandung steht seitlich ein Zapfen als Handhabe vor, der das Verschwenken der Ringwandung von der Gebrauchsstellung in die Reinigungsstellung und umgekehrt erleichtern soll. Nachteilig ist jedoch, dass diese Handhabe in den meisten Relativpositionen des Strahlreglers im Wasserauslauf deutlich sichtbar bleibt und viele Personen dazu animieren kann, die Ringwandung auch ohne Notwendigkeit zu verschwenken und gegebenenfalls auch in ihrer Reinigungsstellung zu belassen. Darüber hinaus beeinträchtigt eine am Wasserauslauf vorstehende Handhabe das Erscheinungsbild der gesamten sanitären Auslaufarmatur.

Aus der DE 10 2005 010 550 B4 kennt man bereits einen Strahlregler mit einem Strahlreglergehäuse, das an seinem Gehäuseaußenumfang ein Außengewinde trägt, mit welchem Außengewinde der vorbekannte Strahlregler in ein Innengewinde im Wasserauslauf einer sanitären Auslaufarmatur eingeschraubt werden kann. Der vorbekannte Strahlregler weist eine kugelschichtförmige Gelenkhülse auf, die verschwenkbar in einer komplementär geformten Gelenkpfanne am abströmseitigen Stirnendbereich des Strahlreglergehäuses innenumfangsseitig vorgesehen ist. Dabei ist im Hülseninneren der verschwenkbar gelagerten Gelenkhülse eine Lochplatte vorgesehen. Da die die Lochplatte aufweisende Gelenkhülse verschwenkbar gelagert ist, kann die Auslaufrichtung des austretenden Wasserstrahls bei Bedarf geändert und neu ausgerichtet werden. Da die Gelenkhülse bereits bei vergleichsweise geringen Schwenkwinkeln an zuströmseitig vorgeschalteten Bestandteilen des vorbekannten Strahlreglers anstößt, die auch als Schwenkanschlag dienen, ist eine Reinigung des vorbekannten Strahlreglers in montiertem Zustand weder möglich noch vorgesehen.

Aus der US-A-4,457,030 kennt man bereits einen AbwasserAblauf, der einen rohrförmigen Ablaufkörper mit einem am Außenumfang spährisch geformten Stopfen hat, welcher Stopfen in einer komplementär geformten Gelenkpfanne am Innenumfang des Ablaufkörpers verschwenkbar gehalten ist. Dabei kann der Stopfen zwischen einer Schließstellung, in welcher der Stopfen den lichten Rohrquerschnitt des Ablaufkörpers verschließt, und einer Offenstellung verschwenkt werden, in welche Offenstellung das ablaufende Wasser beidseits an dem etwa in die Rohr-Längsachse des Ablaufkörpers verschwenkten Stopfen vorbei durch den Ablaufkörper passieren kann.

Es besteht daher insbesondere die Aufgabe, einen Strahlregler der eingangs erwähnten Art zu schaffen, der sich auch in montiertem Zustand leicht reinigen lässt, wobei dieser Strahlregler trotz einfacher Handhabbarkeit das äußere Erscheinungsbild einer sanitären Auslaufarmatur nicht wesentlich beeinträchtigen soll, und wobei sich dieser Strahlregler durch ein gutes Auslaufstrahlbild auszeichnen soll.

Die erfindungsgemäße Lösung dieser Aufgabe besteht bei dem Strahlregler der eingangs erwähnten Art insbesondere darin, dass die Wandung einen kugelschichtförmigen Außenumfang hat und mit diesem kugelschichtförmigen Außenumfang derart in einer, an der Gehäuseinnenumfangswandung des Strahlreglergehäuses vorgesehenen und zumindest in einem Teilbereich komplementär geformten Gelenkpfanne verschwenkbar gelagert ist, dass die Wandung in Umfangsrichtung drehbar und in jeder Drehstellung verschwenkbar in der Gelenkpfanne gelagert ist, dass der Strahlregler ein belüfteter Strahlregler ist, in dessen Strahlreglergehäuse das durchströmende Wasser mit Umgebungsluft durchmischt wird, dass die Wandung in ihrem abströmseitigen Teilbereich wenigstens einen stirnseitig offenen Belüftungskanal aufweist, dass der den wenigstens einen Belüftungskanal begrenzende innenliegende Wandungsabschnitt eine Innenwandung bildet, die wenigstens eine Belüftungsöffnung aufweist und an die die Lochstruktur einstückig angeformt ist, dass der Strahlregler einen Strahlzerleger hat, der das durchströmende Wasser in eine Vielzahl von Einzelstrahlen zerlegt und der als topfförmiger Diffusor ausgebildet ist oder einen topfförmigen Diffusor aufweist, der am Topfumfang seiner Topfform Zerlegeröffnungen hat, und dessen Topfboden eine Prallfläche bildet, welche das anströmende Wasser zu den Zerlegeröffnungen umlenkt, und dass die Zerlegeröffnungen in einen Ringspalt münden, der sich in Durchströmrichtung verjüngt.

Der erfindungsgemäße Strahlregler weist ein hülsenförmiges Strahlreglergehäuse auf, das am Wasserauslauf einer sanitären Auslaufarmatur montierbar ist. Der erfindungsgemäße Strahlregler weist eine beispielsweise als Gelenk- oder Schwenkhülse ausgebildete und vorzugsweise als Ringwandung ausgestaltete Wandung auf, die einen kugelschichtförmigen Außenumfang hat. Diese Wandung, die eine die Auslaufstirnseite des Strahlreglers bildende Lochstruktur trägt, ist mit ihrem kugelschichtförmigen Außenumfang in einer Gelenkpfanne verschwenkbar gelagert, die an der Gehäuseinnenumfangswandung des Strahlreglergehäuses vorgesehen ist. Die Wandung ist mit ihrem kugelschichtförmigen Außenumfang in der Gelenkpfanne derart verschwenkbar gelagert, dass diese Wandung im Strahlreglergehäuse zwischen einer Gebrauchsstellung, in welcher die Lochstruktur sich quer über eine abströmseitige Gehäuseöffnung des Strahlreglergehäuses erstreckt und einer Reinigungsstellung verschwenkbar ist, in welcher das durch das Strahlreglergehäuse durchströmende Wasser durch zumindest einen, zwischen der Wandung und der benachbarten Gehäuseinnenumfangswandung gebildeten Öffnungsspalt aus dem Strahlreglergehäuse ausströmen kann. Da an der Wandung des erfindungsgemäßen Strahlreglers keine Achsstummel vorgesehen sind, die die Schwenkachse dieser Wandung im Strahlreglergehäuse festlegen, lässt sich die Wandung in der Gelenkpfanne auch in Umfangsrichtung verdrehen, um eventuell störende Details, wie beispielsweise eine vorstehende Handhabe, aus dem Blickfeld des Betrachters zu drehen. Dabei ist die Wandung in Umfangsrichtung drehbar und in jeder Drehstellung verschwenkbar in der Gelenkpfanne gelagert. Da die Wandung sich in jeder Drehstellung beliebig zwischen der Gebrauchsstellung und der zumindest einen Reinigungsstellung verschwenken lässt, wird die einfache Handhabbarkeit des erfindungsgemäßen Strahlreglers noch zusätzlich begünstigt. Damit der Anwender die Reinigungsfunktion und -möglichkeit möglichst leicht erkennt, ist es erfindungsgemäß vorgesehen, dass an der Wandung eine Handhabe angeordnet ist, die über den Umfang oder die Abströmstirnseite des Strahlreglergehäuses vorsteht. Der Anwender kann daher an der Handhabe angreifen, um anschließend die Wandung im Strahlreglergehäuse zu verschwenken. Dabei kann der Anwender den Schwenkvorgang auch mit Abstand oberhalb der sanitären Auslaufarmatur steuern, ohne dass er sich mit seinem Gesicht auf die Höhe des Wasserauslaufs begeben müsste.

Da die Gelenkpfanne zumindest in einem Teilbereich eine zur kugelschichtförmigen Wandung komplementäre Form aufweist, wird eine leichte und druckfreie Verschwenkbarkeit der Wandung in der Gelenkpfanne noch zusätzlich begünstigt. Da der erfindungsgemäße Strahlregler als belüfteter Strahlregler ausgebildet ist, in dessen Strahlreglergehäuse das durchströmende Wasser mit Umgebungsluft durchmischt wird, kann in dem erfindungsgemäßen Strahlregler ein homogener, nichtspritzender und perlend-weicher Wasserstrahl geformt werden. Dabei weist die Wandung des erfindungsgemäßen Strahlreglers in ihrem abströmseitigen Teilbereich wenigstens einen stirnseitig offenen und gegebenenfalls auch als Ringspalt ausgebildeten Belüftungskanal auf, wobei der den Ringspalt umgrenzende innenliegende Wandungsabschnitt eine Innenwandung bildet, die wenigstens eine Belüftungsöffnung aufweist und an die die Lochstruktur einstückig angeformt ist. Die Wandung des erfindungsgemäßen Strahlreglers weist in ihrem abströmseitigen Teilbereich wenigstens einen stirnseitig offenen Belüftungskanal auf. Durch die zur Abströmseite hin orientierte Kanalöffnung kann Umgebungsluft in den Belüftungskanal eingesogen werden, die anschließend über die wenigstens eine Belüftungsöffnung in das Gehäuseinnere des erfindungsgemäßen Strahlreglers gelangt. Da die Lochstruktur einstückig an die den Belüftungskanal begrenzende Innenwandung angeformt ist, wird die Beweglichkeit und die Anzahl der Bestandteile des erfindungsgemäßen Strahlreglers in vorteilhafter Weise begrenzt. Der erfindungsgemäße Strahlregler weist einen Strahlzerleger auf, der das durchströmende Wasser in eine Vielzahl von Einzelstrahlen zerlegt. Um das anströmende Wasser bereits über eine geringe Wegstrecke ausreichend abbremsen und wirkungsvoll zerlegen zu können, ist dabei erfindungsgemäß vorgesehen, dass der Strahlzerleger als topfförmiger Diffusor ausgebildet ist, der am Topfumfang seiner Topfform Zerlegeröffnungen hat und dessen Topfboden eine Prallfläche bildet, welche das anströmende Wasser zu den Zerlegeröffnungen umlenkt. Damit das durch den Strahlzerleger in Form von Einzelstrahlen durchströmende Wasser anschließend die erforderliche Umgebungsluft ansaugen kann, ist bei dem erfindungsgemäßen Strahlregler vorgesehen, dass die Zerlegeröffnungen in einen Ringspalt münden, der sich in Durchströmrichtung verjüngt. Da der Ringspalt sich in Durchströmrichtung verjüngt, werden die von den Zerlegeröffnungen kommenden und in den Ringspalt einströmenden Einzelstrahlen derart beschleunigt, dass gemäß der Bernoullischen Gleichung auf der Abströmseite des Ringspalts ein Unterdruck entsteht. Durch diesen, auf der Abströmseite des Ringspalts gebildeten Unterdruck kann Umgebungsluft in das Gehäuseinnere des Strahlreglergehäuses eingesaugt werden, die dort mit dem durchströmenden Wasser vermischt wird.

Eine besonders einfache Ausführungsform gemäß der Erfindung sieht vor, dass die Handhabe zapfenförmig ausgestaltet ist.

Damit die Wandung nicht unter dem Druck des anströmenden Wassers sich von selbst verschwenkt, ist es vorteilhaft, wenn die Wandung in der Gebrauchsstellung am Strahlreglergehäuse vorzugsweise mittels einer Rastverbindung sicherbar ist.

Eine solche Rastverbindung kann beispielsweise zumindest einen an der Handhabe vorstehenden Rastvorsprung aufweisen, der an einer umlaufenden Rastnut am Gehäuseaußenumfang des Strahlreglergehäuses oder an wenigstens einer am abströmseitigen Gehäusestirnrand des Strahlreglergehäuses vorgesehenen Rastausnehmung verrastbar ist. Insbesondere eine am Gehäuseaußenumfang umlaufende Rastnut, die mit einem Rastvorsprung an der Handhabe verrastbar ist, erlaubt es, die Wandung praktisch in jeder Drehstellung derart zu verrasten, dass auch eine über den Wasserauslauf vorstehende Handhabe aus dem Blickfeld des Anwenders gelangt.

Möglich ist aber auch, dass die Handhabe an der abströmseitigen Gehäusestirnseite des Strahlreglergehäuses verrastbar ist. Dazu kann an der abströmseitigen Gehäusestirnseite wenigstens eine Rastaufnahme vorgesehen sein, in der die Handhabe verrastet werden kann.

Um die sich auf der Zuströmseite des Strahlzerlegers ansammelnden Schmutzpartikel zu entfernen, ist es vorteilhaft, wenn der Strahlzerleger in der Wandung gehalten ist.

Damit sich solche Schmutzpartikel nicht in den Zerlegeröffnungen des Strahlzerlegers festsetzen können, ist es vorteilhaft, wenn der Strahlzerleger zuströmseitig mit einem Vorsatz- oder Filtersieb verbunden ist. Dabei sieht eine bevorzugte Ausführungsform gemäß der Erfindung vor, dass der Strahlzerleger das zuströmseitige Vorsatz- oder Filtersieb trägt und dass das Vorsatz- oder Filtersieb vorzugsweise hut- oder tellerförmig ausgebildet ist. Insbesondere ein hut- oder tellerförmig ausgebildetes Vorsatz- oder Filtersieb lässt sich so gestalten, dass dieses Vorsatz- oder Filtersieb noch in dem durch die verschwenkbare Wandung gebildeten oder umschriebenen Hüllkreis bleibt.

Dabei sieht eine besonders einfach herstellbare Ausführungsform gemäß der Erfindung vor, dass der Ringspalt zwischen dem Diffusor und einem den Diffusor umgreifenden Diffusorring vorgesehen ist.

Damit der erfindungsgemäße Strahlregler auch hohen Wasserdrücken standhalten kann, ist es vorteilhaft, wenn die Wandung von der Zuströmseite des Strahlreglergehäuses in dieses einsetzbar ist.

Damit das durch den erfindungsgemäßen Strahlregler durchströmende Wasser die Lochstruktur in der Wandung durchströmt und damit unerwünschte Leckageströme an dieser Lochstruktur vorbei vermieden werden können, ist es vorteilhaft, wenn im zuströmseitigen Teilbereich der Gelenkpfanne eine vorzugsweise als Ringdichtung ausgebildete Dichtung vorgesehen ist, die zwischen der Wandung und dem Gehäuseinnenumfang des Strahlreglergehäuses abdichtet.

Um einerseits die Dichtung im Strahlreglergehäuse zu fixieren und um andererseits ein unerwünschtes Herausdrücken der Wandung aus dem Strahlreglergehäuse zu erschweren, ist es vorteilhaft, wenn ein Haltering vorgesehen ist, der einerseits am Gehäuseinnenumfang des Strahlreglergehäuses verrastbar ist und andererseits die Dichtung am Gehäuseinnenumfang des Strahlreglergehäuses sichert.

Demgegenüber sieht eine andere bevorzugte Ausführungsform gemäß der Erfindung vor, dass zwischen der Wandung und dem als Gelenkpfanne dienenden Teilbereich des Strahlreglergehäuses zumindest bereichsweise eine elastische Beschichtung oder Schicht vorgesehen ist, die zwischen diesen relativ zueinander verschwenkbaren Bestandteilen des Strahlreglers dichtet.

Dabei kann diese elastisch dichtende Schicht oder Beschichtung an dem als Gelenkpfanne dienenden Teilbereich des Strahlreglergehäuses vorgesehen sein. Bevorzugt wird jedoch eine Ausführungsform, bei der die Wandung an ihrem Außenumfang zumindest bereichsweise die umlaufende elastische Schicht oder Beschichtung trägt.

Um die Herstellung des erfindungsgemäßen Strahlreglers zu vereinfachen, ist es vorteilhaft, wenn das die Schicht oder Beschichtung tragende Gehäuseteil des Strahlreglergehäuses oder die diese Schicht oder Beschichtung tragende Wandung als Mehrkomponenten-Kunststoffspritzgussteil hergestellt ist.

Eine Ausführungsform gemäß der Erfindung sieht vor, dass das Strahlreglergehäuse an seinem Gehäuseaußenumfang einen Ringabsatz oder einen Ringflansch aufweist und dass der Strahlregler in ein am Wasserauslauf einer sanitären Auslaufarmatur montierbares hülsenförmiges Auslaufmundstück einsetzbar ist, bis der Ringabsatz oder Ringflansch an einem Auflager im Auslaufmundstück anschlägt oder aufliegt.

Nach einem anderen Vorschlag gemäß der Erfindung ist vorgesehen, dass das Strahlreglergehäuse an seinem Gehäuseaußenumfang ein Außengewinde trägt, mit welchem Außengewinde das Strahlreglergehäuse an einem Innengewinde im Wasserauslauf der sanitären Auslaufarmatur anschraub- oder einschraubbar ist.

Um den erfindungsgemäßen Strahlregler in Zeitabständen auf einfache Weise reinigen zu können, ist es vorteilhaft, wenn in der Reinigungsstellung das durch das Strahlreglergehäuse durchströmende Wasser vorzugsweise wahlweise durch einen einseitig an der Wandung gebildeten Öffnungsspalt oder beidseits der Wandung gebildete Öffnungsspalte aus dem Strahlregler ausströmen kann.

Es ist ein besonderer Vorteil des erfindungsgemäßen Strahlreglers, dass die an ihrem Außenumfang kugelschichtförmige Wandung in einer Gelenkpfanne verschwenkbar gelagert ist, ohne dass dazu an dieser Wandung außenseitig Achsstummel vorgesehen sein müssten. Um nun die Wandung in ihrer Gebrauchsstellung in eine nahezu rechtwinkelig zur Strahlregler-Längsachse orientierte Position zu bringen, ist es vorteilhaft, wenn an der Abströmseite der Wandung zumindest ein Ausrichtvorsprung vorsteht, der in der Gebrauchsstellung der Wandung an der Abströmstirnseite des Strahlreglergehäuses anliegt. Durch diesen zumindest einen Ausrichtvorsprung wird eine unerwünschte Kippstellung der Wandung in der Gebrauchsstellung vermieden, die andernfalls zu einem ebenfalls unerwünschten geneigten Ausfließen des ausströmenden Wassers führen könnte.

Dabei wird die Handhabung des erfindungsgemäßen Strahlreglers und das Ausrichten seiner Wandung in der Gebrauchsstellung wesentlich erleichtert, wenn an der Wandung wenigstens zwei Ausrichtvorsprünge vorstehen, die beidseits der Handhabe und in vorzugsweise gleichen Abständen von der Handhabe an der Abströmstirnseite der Wandung angeordnet sind.

Um mit Hilfe des erfindungsgemäßen Strahlreglers den Wasserverbrauch in vorteilhafter Weise einschränken zu können, ist es vorteilhaft, wenn der Strahlregler an seiner zuströmseitigen Stirnseite mit einem Durchflussmengenregler vorzugsweise lösbar verbunden ist, welcher Durchflussmengenregler das durch den Strahlregler durchströmende Wasservolumen druckunabhängig auf einen festgelegten Maximalwert pro Zeiteinheit einregelt. Mit Hilfe dieses Durchflussmengenreglers wird vermieden, dass das durch den erfindungsgemäßen Strahlrelger in Gebrauchsstellung der Wandung durchströmende Wasservolumen einen festgelegten Maximalwert übersteigt, wenn der Wasserdruck des anströmenden Wassers sich immer weiter erhöht.

Bei einer Ausführungsform des erfindungsgemäßen Strahlreglers mit zuströmseitig vorgeschaltetem Vorsatz- oder Filtersieb ist es vorteilhaft, wenn am Durchflussmengenregler ein Vorsatz- oder Filtersieb insbesondere lösbar gehalten ist. Bei dieser bevorzugten Ausführungsform kann die aus dem Strahlregler, dem Durchflussmengenregler sowie dem zuströmseitigen Vorsatzsieb gebildete Einheit mit Hilfe der im Strahlreglergehäuse verschwenkbar gelagerten Wandung verschwenkt werden.

In manchen Ländern ist festgelegt, dass das aus dem Wasserauslauf einer sanitären Auslaufarmatur pro Zeiteinheit ausströmende Wasservolumen einen gesetzlich festgelegten Grenzwert nicht übersteigen darf. Bei einer Ausführungsform, bei welcher der erfindungsgemäße Strahlregler den Durchflussmengenregler trägt, kann dieser Durchflussmengenregler in der Offenstellung der Wandung seine Funktion nicht erfüllen. Um nun aber auch in der Offenstellung der Wandung des erfindungsgemäßen Strahlreglers die gesetzlichen Vorgaben erfüllen zu können, sieht eine Ausführungsform gemäß der Erfindung vor, dass in der

**(Es folgen die ursprünglichen Seiten 12 bis 34 der Beschreibung einschließlich der ursprünglichen Bezugszeichenliste)**

Zuströmleitung zum Strahlregler in Strömungsrichtung vorzugsweise mit Abstand von diesem ein gegebenenfalls auch zusätzlicher Durchflussmengenregler vorgesehen ist, der das durchströmende Wasservolumen druckunabhängig auf einen eventuell auch gesetzlich festgelegten Maximalwert pro Zeiteinheit einregelt.

Weiterbildungen gemäß der Erfindung ergeben sich aus der Beschreibung in Verbindung mit den Ansprüchen sowie der Zeichnung. Nachstehend wird die Erfindung anhand bevorzugter Ausführungsbeispiele noch näher beschrieben.

Es zeigt:
- Fig. 1: einen längsgeschnittenen Strahlregler mit einem Strahlreglergehäuse, das in seinem Gehäuseinneren eine Wandung aufweist, die eine abströmseitige Lochstruktur trägt und die mit ihrem kugelschichtförmigen Außenumfang in einer Gelenkpfanne derart verschwenkbar gelagert ist, dass die Wandung zwischen einer Gebrauchsstellung und einer Reinigungsstellung verschwenkbar ist,
- Fig. 2: den Strahlregler aus Figur 1 in einem gedrehten Längsschnitt, der nun auch eine an die Wandung angeformte und über das Strahlreglergehäuse seitlich vorstehende zapfenförmige Handhabe erkennen lässt,
- Fig. 3: den Strahlregler aus den Figuren 1 und 2 in einem Detail-Längsschnitt in dem in Figur 2 umrahmten Teilbereich im Bereich eines Halteringes, der einerseits am Gehäuseinnenumfang des Strahlreglergehäuses verrastbar ist und andererseits eine Dichtung sichert, die zwischen der Wandung und dem Gehäuseinnenumfang abdichtet,
- Fig. 4: die Wandung in dem ebenfalls längsgeschnittenen Strahlreglergehäuse in der Schwenkposition zwischen Gebrauchs- und Reinigungsstellung,
- Fig. 5: den Strahlregler aus den Figuren 1 bis 4 in einem perspektivischen Längsschnitt,
- Fig. 6: den Strahlregler aus den Figuren 1 bis 5 in der Reinigungsstellung seiner Wandung,
- Fig. 7: den in den Figuren 1 bis 6 gezeigten Strahlregler, der hier am Wasserauslauf einer sanitären Auslaufarmatur montiert ist,
- Fig. 8: den Strahlregler aus den Figuren 1 bis 7 in einer perspektivischen Draufsicht auf seine, die Auslaufstirnseite des Strahlreglers bildende Lochstruktur,
- Fig. 9: den Strahlregler aus den Figuren 1 bis 8 in einer Draufsicht auf die Zuströmseite des Strahlreglergehäuses,
- Fig. 10: den Strahlregler aus den Figuren 1 bis 9 in einer auseinandergezogenen Perspektivdarstellung seiner Bestandteile,
- Fig. 11: den Strahlregler aus den Figuren 1 bis 10 in einer Draufsicht auf die Abströmstirnseite,
- Fig. 12: den Strahlregler aus den Figuren 1 bis 11 in einem, an der Strahlregler-Längsachse gemäß den gestrichelten Linien XII-XII in Figur 11 abgewinkelten Längsschnitt,
- Fig. 13: einen Strahlregler in einem Längsschnitt, der am Gehäuseaußenumfang seines Strahlreglergehäuses ein Außengewinde aufweist, das in ein Innengewinde im Wasserauslauf einer sanitären Auslaufarmatur einschraubbar ist,
- Fig. 14: den Strahlregler aus Figur 13 in einem Längsschnitt in der Gebrauchsstellung seiner Wandung,
- Fig. 15: den Strahlregler aus den Figuren 13 und 14 in einem Detail-Längsschnitt in dem in Figur 14 umrahmten Teilbereich im Bereich eines Halteringes, der auch hier eine Dichtung am Gehäuseinnenumfang des Strahlreglergehäuses sichert,
- Fig. 16: die Wandung in dem ebenfalls längsgeschnittenen Strahlreglergehäuse in einer Schwenkposition zwischen Gebrauchs- und Reinigungsstellung,
- Fig. 17: den Strahlregler aus den Figuren 13 bis 16 in einem perspektivischen Längsschnitt,
- Fig. 18: den in den Figuren 13 bis 17 gezeigten Strahlregler in der Reinigungsstellung seiner Wandung,
- Fig. 19: den Strahlregler aus den Figuren 13 bis 18 in einer auseinandergezogenen Perspektivdarstellung seiner Bestandteile,
- Fig. 20: die Auslaufstirnseite des in den Figuren 13 bis 19 gezeigten Strahlreglers in einer perspektivischen Darstellung,
- Fig. 21: den Strahlregler aus den Figuren 13 bis 20 in einer perspektivischen Seitenansicht in einer Schrägstellung seiner Wandung,
- Fig. 22: einen im Längsschnitt gezeigten Strahlregler, bei dem am abströmseitigen Umfangsrand der Gelenkpfanne eine Rastlippe vorsteht, die mit einer Rasteinformung im Bereich der Handhabe zusammenwirkt,
- Fig. 23: den Strahlregler aus Figur 22 in einem Längsschnitt in Gebrauchsstellung seiner Wandung,
- Fig. 24: den Strahlregler aus den Figuren 22 und 23 in einem Detail-Längsschnitt in dem in Figur 23 umrahmten Teilbereich im Bereich des, eine ringförmig umlaufende Dichtung am Gehäuseinnenumfang sichernden Halteringes,
- Fig. 25: den Strahlregler aus den Figuren 22 bis 24 in einem Detail-Längsschnitt in dem in Figur 23 umrahmten Teilbereich im Bereich der Rastverbindung zwischen Rastlippe und Rasteinformung,
- Fig. 26: den Strahlregler aus den Figuren 22 bis 25 in einer Schwenkposition, die zwischen der Gebrauchs- und der Reinigungsstellung liegt,
- Fig. 27: den Strahlregler aus den Figuren 22 bis 26 in einem perspektivischen Längsschnitt,
- Fig. 28: den Strahlregler aus den Figuren 22 bis 27 in der Reinigungsstellung seiner Wandung,
- Fig. 29: den Strahlregler aus den Figuren 22 bis 28 in einer auseinandergezogenen Perspektivdarstellung seiner Bestandteile,
- Fig. 30: den in den Figuren 22 bis 29 gezeigten Strahlregler in einer perspektivischen Draufsicht auf die zuströmseitige Stirnseite des Strahlreglergehäuses,
- Fig. 31: den Strahlregler aus den Figuren 22 bis 30 in einer perspektivischen Draufsicht auf die Auslaufstirnseite,
- Fig. 32: einen Strahlregler in einem Längsschnitt mit einem Strahlreglergehäuse, das an seinem Gehäuseaußenumfang ein Außengewinde aufweist, welches in ein Innengewinde am Wasserauslauf einer sanitären Auslaufarmatur montierbar ist,
- Fig. 33: den Strahlregler aus Figur 32 in einem Längsschnitt,
- Fig. 34: den Strahlregler aus Figur 32 und 33 in einem DetailLängsschnitt in dem in Figur 33 umrahmten Teilbereich, der den eine Dichtung am Gehäuseinnenumfang sichernden Haltering zeigt,
- Fig. 35: den in den Figuren 32 bis 34 gezeigten Strahlregler in einem Detail-Längsschnitt im Bereich der zwischen einer Rastlippe und einer Rasteinformung gebildeten Rastverbindung,
- Fig. 36: den in den Figuren 32 bis 35 abgebildeten Strahlregler in einer Schwenkposition seiner Wandung, die sich zwischen der Gebrauchs- und der Reinigungsstellung befindet,
- Fig. 37: den Strahlregler gemäß den Figuren 32 bis 36 in einem perspektivischen Längsschnitt,
- Fig. 38: den bereits in den Figuren 32 bis 37 abgebildeten Strahlregler in der Reinigungsstellung seiner Wandung,
- Fig. 39: den Strahlregler aus den Figuren 32 bis 38 in einer auseinandergezogenen Perspektivdarstellung seiner Bestandteile,
- Fig. 40: den Strahlregler aus den Figuren 32 bis 39 in einer perspektivischen Draufsicht auf seine zuströmseitige Stirnseite,
- Fig. 41: den Strahlregler aus den Figuren 32 bis 40 in einer perspektivischen Draufsicht auf seine, die Auslaufstirnseite des Strahlreglers bildende Lochstruktur,
- Fig. 42: eine weitere, hier im Längsschnitt gezeigte Ausführung eines Strahlreglers, bei dem die im Strahlreglergehäuse verschwenkbare Wandung an ihrem kugelschichtförmigen Außenumfang eine elastisch dichtende Schicht oder Beschichtung trägt,
- Fig. 43: den Strahlregler aus Figur 42 in einem Detail-Längsschnitt in dem in Figur 42 umrahmten Bereich zwischen der Wandung und dem angrenzenden Teilbereich des Strahlreglergehäuses,
- Fig. 44: den Strahlregler aus den Figuren 42 und 43 in einer perspektivischen Draufsicht auf die Zuströmseite,
- Fig. 45: den Strahlregler aus den Figuren 42 bis 44 in einer Offen- oder Schwenkposition der im Strahlreglergehäuse verschwenkbaren Wandung, in welcher Offen- oder Schwenkposition zwischen dieser Wandung und dem benachbarten Teilbereich des Strahlreglergehäuses nur ein Öffnungsspalt freigelegt ist,
- Fig. 46: den längsgeschnittenen Strahlregler aus den Figuren 42 bis 45 in einer weiteren Tipp- oder Schwenkposition,
- Fig. 47: den ebenfalls längsgeschnittenen Strahlregler aus den Figuren 42 bis 46 in einer Offenstellung, in der zwischen der kugelschichtförmigen Wandung und dem Gehäuseinnenumfang des Strahlreglergehäuses zwei Öffnungsspalte gebildet sind,
- Fig. 48: den Strahlregler aus den Figuren 42 bis 47 in einer Seitenansicht,
- Fig. 49: die kugelschichtförmige und aus dem Strahlreglergehäuse entnommene Wandung des in den Figuren 42 bis 48 bereits gezeigten Strahlreglers,
- Fig. 50: die Wandung aus Figur 49 in einem Querschnitt durch Schnittebene L-L in Figur 49,
- Fig. 51: die Wandung aus Figur 49 und 50 in einem Detail-Querschnitt in dem in Figur 50 umkreisten Teilbereich,
- Fig. 52: den Strahlregler aus den Figuren 42 bis 51 in einer auseinandergezogenen Perspektivdarstellung seiner einzelnen Bestandteile,
- Fig. 53: eine weitere längsgeschnittene Ausführung eines Strahlreglers, der in einem Auslaufmundstück gehalten ist, das über einen Adapter am Wasserauslauf einer sanitären Auslaufarmatur befestigbar ist, wobei der Strahlregler an seiner Zuströmseite mit einem Durchflussmengenregler verbunden ist, der seinerseits ein Vorsatz- oder Filtersieb trägt, und wobei in dem als Adapter ausgebildeten Teilbereich der zuströmseitig vorgeschalteten Wasserleitung mit Abstand vor dem Strahlregler ein weiterer zusätzlicher Durchflussmengenregler zwischengeschaltet ist,
- Fig. 54: das in Figur 53 bereits dargestellte Ausführungsbeispiel in einem weiteren Längsschnitt, wobei der Strahlregler hier bereichsweise nicht mit längsgeschnitten wurde,
- Fig. 55: das Ausführungsbeispiel aus den Figuren 53 und 54 in einem Längsschnitt, wobei ein im Durchflussmengenregler angeordneter und in Längsrichtung verschieblich geführter Regelkern sich hier in seiner Regelposition befindet,
- Fig. 56: das Ausführungsbeispiel aus den Figuren 53 bis 55 in der Offenstellung der im Strahlreglergehäuse verschwenkbaren Wandung, und
- Fig. 57: eine mit dem Ausführungsbeispiel gemäß den Figuren 53 bis 56 vergleichbar ausgestaltete Ausführungsvariante, die im Adapter allerdings einen bereits bei geringen Drücken einregelnden Durchflussmengenregler mit derart großem Regelspalt aufweist, dass durch diesen Regelspalt auch Schmutzpartikel passieren können.

In den Figuren 1 bis 41 sind sieben Ausführungsbeispiele 101, 102, 103, 104, 105, 106 und 107 eines Strahlreglers dargestellt. Wie in Figur 7 beispielhaft gezeigt ist, sind die Strahlregler-Ausführungen 101, 102, 103, 104, 105, 106 und 107 am Wasserauslauf 1 einer sanitären Auslaufarmatur 2 montierbar, um dort einen homogenen und nicht-spritzenden Wasserstrahl zu formen. Die hier gezeigten Strahlregler 101, 102, 103, 104, 105, 106 und 107 weisen jeweils eine Wandung 3 auf, die eine die Auslaufstirnseite der Strahlregler 101, 102, 103, 104, 105, 106 und 107 bildende Lochstruktur 4 trägt. Diese Wandung 3, die hier als Gelenk- oder Schwenkhülse ausgestaltet und als Ringwandung ausgebildet ist, ist mit ihrem kugelschichtförmigen Außenumfang 5 in einer Gelenkpfanne 6 verschwenkbar gelagert, die an der Gehäuseinnenumfangswandung eines Strahlreglergehäuses 7 vorgesehen ist. Die Wandung 3 ist mit ihrem kugelschichtförmigen Außenumfang 5 in der Gelenkpfanne 6 derart verschwenkbar gelagert, dass diese Wandung 3 im Strahlreglergehäuse 7 zwischen einer Gebrauchsstellung, in welcher die Lochstruktur 4 sich quer über eine abströmseitige Gehäuseöffnung des Strahlreglergehäuses 7 erstreckt, und einer Reinigungsstellung verschwenkbar ist, in welcher das durch das Strahlreglergehäuse 7 durchströmende Wasser durch zumindest einen zwischen der Wandung 3 und der benachbarten Gehäuseinnenumfangswandung gebildeten Öffnungsspalt 8 beziehungsweise 8, 9 aus dem Strahlreglergehäuse 7 ausströmen kann. Da an der Wandung 3- der Strahlregler 101, 102, 103, 104, 105, 106, 107 keine Achsstummel vorgesehen sind, die die Schwenkachse dieser Wandung 3 im Strahlreglergehäuse 7 festlegen, lässt sich die Wandung 3 in der Gelenkpfanne 6 auch in Umfangsrichtung verdrehen, um eventuell störende Details, wie beispielsweise eine seitlich vorstehende Handhabe, aus dem Sichtfeld des Betrachters zu drehen.

Die in den Gehäuseinnenumfang des Strahlreglergehäuses 7 eingeformte Gelenkpfanne 6 weist zumindest in einem Teilbereich eine zum kugelschichtförmigen Außenumfang 5 der Wandung 3 komplementäre Form auf. Die Wandung 3 ist mit ihrem kugelschichtförmigen Außenumfang 5 in der komplementär geformten Gelenkpfanne 6 in Umfangsrichtung drehbar und in jeder Drehstellung verschwenkbar in der Gelenkpfanne 6 gelagert.

Um die Handhabung der Strahlregler 101, 102, 103, 104, 105, 106, 107 zu erleichtern und um dazu die Verschwenkbarkeit der Wandung 3 zu signalisieren, ist an der Wandung 3 eine Handhabe 10 vorgesehen, die seitlich über den Umfang des Strahlreglergehäuses 7 oder über dessen Auslaufstirnseite 11 vorsteht. Diese Handhabe 10 kann zapfenförmig ausgestaltet sein.

Die hier dargestellten Strahlreglerausführungen 101, 102, 103, 104, 105, 106, 107 sind als belüftete Strahlregler ausgestaltet, in deren Strahlreglergehäuse 7 das durchströmende Wasser mit Umgebungsluft durchmischt wird. Wie in den Figuren 10, 19, 29, 39, 52, 53 bis 55 und 57 gut erkennbar ist, weisen die Strahlregler 101, 102, 103, 104, 105, 106 und 107 einen Strahlzerleger auf, der das durchströmende Wasser in eine Vielzahl von Einzelstrahlen zerlegt. Dieser Strahlzerleger ist von der Zuströmseite aus in den Hülseninnenraum der als Gelenkhülse ausgestalteten Wandung 3 eingelegt. Der Strahlzerleger der hier gezeigten Strahlregler 101, 102, 103, 104, 105, 106 und 107 ist mit einem Vorsatz- oder Filtersieb 12 vorzugsweise lösbar verbunden, das hutförmig ausgebildet ist und somit innerhalb des durch die Schwenkbarkeit der Wandung 3 gebildeten Hüllkreises bleibt.

Der Strahlzerleger ist hier als topfförmiger Diffusor 13 ausgebildet oder weist einen solchen topfförmigen Diffusor 13 auf, der am Topfumfang seiner Topfform in Umfangsrichtung gleichmäßig voneinander beabstandete Zerlegeröffnungen 14 hat. Der Topfboden dieser Topfform bildet eine Prallfläche 15, welche das ausströmende Wasser zu den Zerlegeröffnungen 14 umlenkt. Dabei stehen über die Zuströmseite des Topfbodens im Bereich der Zerlegeröffnungen 14 stiftförmige Strömungshindernisse 16 vor, die das Wasser bereits aufteilen. Die Zerlegeröffnungen 14 münden an der Außenseite des Diffusors 13 in einem Ringspalt 17, der zwischen dem Diffusor 13 und einem ihn umgreifenden Diffusorring 18 gebildet ist. Dieser Ringspalt 17 verjüngt sich in Durchströmrichtung, so dass die dadurch bedingte Geschwindigkeitserhöhung des durchströmenden Wassers gemäß der Bernoullischen Gleichung einen Unterdruck auf der Abströmseite des Ringspalts 17 zur Folge hat. Mit Hilfe dieses Unterdrucks kann Umgebungsluft in den Gehäuseinnenraum des Strahlreglergehäuses 7 und insbesondere in eine zwischen dem Strahlzerleger und der abströmseitigen Lochstruktur 4 angeordnete Mischkammer 19 angesaugt werden.

Die Wandung 3 hat dazu in ihrem abströmseitigen Teilbereich wenigstens einen stirnseitig offenen Belüftungskanal 20. Dabei bildet der den Belüftungskanal 20 begrenzende innenliegende Wandungsabschnitt eine Innenwandung 21, die wenigstens eine zur Mischkammer 19 führende Belüftungsöffnung 22 aufweist. An die Innenwandung 21 ist abströmseitig die Lochstruktur 4 einstückig angeformt.

Die als Gelenk- oder Schwenkhülse dienende Wandung 3 ist von der Zuströmseite des Strahlreglergehäuses 7 in dieses einsetzbar, bis die Wandung 3 die Gelenkpfanne 6 erreicht.

Bei den in den Figuren 1 bis 41 und 53 bis 57 gezeigten Strahlreglern 101, 102, 103, 104, 106 und 107 ist im zuströmseitigen Teilbereich der Gelenkpfanne 6 eine hier als Ringdichtung ausgebildete Dichtung 23 vorgesehen, die zwischen der Wandung 3 und dem Gehäuseinnenumfang des Strahlreglergehäuses 7 abdichtet. Diese Dichtung 23 wird bereichsweise von einem Haltering 24 übergriffen, der die Dichtung 23 am Gehäuseinnenumfang des Strahlreglergehäuses 7 sichert. Der Haltering 24 ist dabei am Gehäuseinnenumfang des Strahlreglergehäuses 7 vorzugsweise lösbar verrastbar. Die Dichtung 23 und gegebenenfalls auch der Haltering 24 nehmen in ihren an die Gelenkpfanne 6 angrenzenden Teilbereichen die kugelige Form der Gelenkpfanne 6 auf und führen diese weiter. Die Dichtung 23 und der Haltering 24, die jeweils einen gegenüber dem maximalen Außendurchmesser der Wandung 3 kleineren lichten Durchmesser haben, sichern die Wandung 3 gegen ein Hochdrücken entgegen der Durchströmrichtung der Strahlregler 101, 102, 103, 104, 106 und 107.

Aus den Figuren 42 bis 52 ist erkennbar, dass bei dem dort gezeigten Strahlregler 105 zwischen der Wandung 3 und dem als Gelenkpfanne dienenden Teilbereich des Strahlreglergehäuses 7 zumindest bereichsweise eine elastische Beschichtung oder Schicht 42 vorgesehen ist, die zwischen diesen relativ zueinander verschwenkbaren Bestandteilen 3, 7 des Strahlreglers 105 dichtet. Dabei ist in den Figuren 42 bis 52 und insbesondere in dem Detail-Längsschnitt in Figur 43 gut erkennbar, dass die Wandung 3 an ihrem Außenumfang zumindest bereichsweise die umlaufende elastische Schicht 42 oder Beschichtung trägt. Um die Herstellung des hier gezeigten Strahlreglers 105 zu vereinfachen, ist die die Schicht 42 tragende Wandung 3 als Zwei- oder Mehrkomponenten-Kunststoffspritzgussteil hergestellt.

Wie aus einem Vergleich der Figuren 45 und 47 erkennbar ist, kann die Wandung des hier gezeigten Strahlreglers 105 auch derart in die in Figur 45 gezeigte Kipp- oder Offenstellung gebracht werden, in welcher das durch das Strahlreglergehäuse 7 durchströmende Wasser durch nur einen, zwischen der Wandung 3 und der benachbarten Gehäuseinnenumfangswandung gebildeten Öffnungsspalt 8 aus dem Strahlreglergehäuse 7 ausströmt. Demgegenüber ist die Wandung 3 in der in Figur 47 gezeigten Offenstellung noch zusätzlich derart verschwenkt oder gekippt, dass diese Wandung 3 praktisch in einer durch die Strahlregler-Längsachse verlaufenden Ebene angeordnet ist. In der in Figur 47 gezeigten Kippstellung der Wandung 3 des Strahlreglers 105 kann das durch das Strahlreglergehäuse 7 durchströmende Wasser durch zwei Öffnungsspalte 8, 9 aus dem Strahlreglergehäuse 7 ausströmen, die sich zwischen der Wandung 3 und dem jeweils benachbarten Teilbereich der Gehäuseinnenumfangswandung gebildet haben.

Die hier dargestellten Strahlregler 101, 102, 103, 104, 105, 106 und 107 sind auf verschiedene Weise am Wasserauslauf 1 einer sanitären Auslaufarmatur 2 befestigbar. Wie aus den Figuren 1 bis 12 und den Figuren 42 bis 57 deutlich wird, ist am Gehäuseaußenumfang des Strahlreglergehäuses 7 des Strahlreglers 101, 105, 106 und 107 ein Flansch 25 vorgesehen. In den Figuren 7 und 53 bis 57 ist beispielhaft gezeigt, dass die Strahlregler 101, 105, 106 und 107 in ein am Wasserauslauf 1 einer sanitären Auslaufarmatur 2 montierbares hülsenförmiges Auslaufmundstück 26 einsetzbar sind, bis der Flansch 25 an einem hier als Ringabsatz ausgebildeten Auflager 27 im Auslaufmundstück 26 aufliegt. Das Auslaufmundstück 26 weist bei dem in Figur 1 bis 12 gezeigten Strahlregler 101 an seinem Außenumfang ein Außengewinde 28 auf, mit dem das Auslaufmundstück 26 in ein Innengewinde im Wasserauslauf 1 der sanitären Auslaufarmatur 2 eingeschraubt werden kann. Demgegenüber hat das Auslaufmundstück 26 der in den Figuren 53 bis 57 gezeigten Strahlregler 106 und 107 an seinem Außenumfang ein Innengewinde 43, mit dem das Auslaufmundstück 26 in ein Au-βengewinde an einem mit dem Wasserauslauf 1 der sanitären Auslaufarmatur 2 verbundenen Adapter 44 angeschraubt werden kann.

Demgegenüber sind die Strahlregler 102, 103 und 104 ohne ein solches Auslaufmundstück 26 im Wasserauslauf einer sanitären Auslaufarmatur montierbar. Die Strahlregler 102, 103, 104 weisen dazu am Außenumfang ihres Strahlreglergehäuses 7 selbst ein Außengewinde 29 auf, mit welchem das Strahlreglergehäuse 7 an einem Innengewinde im Wasserauslauf der sanitären Auslaufarmatur anschraubbar oder einschraubbar ist. Die in den Figuren 13 bis 31 gezeigten Strahlregler 102 und 103 können derart tief in den Wasserauslauf der sanitären Auslaufarmatur eingeschraubt werden, bis die Auslaufstirnseite dieser Strahlregler 102, 103 etwa in einer Ebene mit dem abströmseitigen Stirnrand des Wasserauslaufs angeordnet ist. Die Strahlregler 102 und 103 sind in ihrer Gebrauchsstellung daher kaum noch sichtbar im Wasserauslauf der sanitären Auslaufarmatur montiert.

Um den zwischen dem Strahlreglergehäuse 7 und dem, den Wasserauslauf umgrenzenden Innenumfang verbleibenden Ringspalt abzudichten, ist an den Strahlreglergehäusen der Strahlregler 102, 103 in Strömungsrichtung unterhalb der Außengewinde 28 eine Ringnut 30 vorgesehen, in die ein elastischer Dichtring 31 eingelegt ist, der eine radiale Abdichtung bildet. Um die Strahlregler 102, 103 im Wasserauslauf der Auslaufarmatur ein- und ausschrauben zu können, sind an der Auslaufstirnseite 11 dieser Strahlregler 102, 103 kronenförmige Aus- und Einformungen 32, 33 vorgesehen, von denen die Ausformungen 32 als Werkzeugangriffsfläche für ein Drehwerkzeug dienen.

Um zwischen dem Strahlreglergehäuse 7 und dem in Zuströmrichtung vorgeschalteten Adapter 44 abdichten zu können, ist in die Auslaufmundstücke 26 der Strahlregler 106 und 107 ein Dichtring 45 eingelegt, der auf den zuströmseitigen Stirnrand der Strahlregler 106 beziehungsweise 107 aufliegt und zwischen diesem und dem abströmseitigen Stirnumfangsrand des Adapters 44 abdichtet. Der Adapter 44 weist unterhalb eines am Wasserauslauf der sanitären Auslaufarmatur 2 gehaltenen Gewindes eine Ringnut 46 auf, in die ebenfalls ein Dichtring 47 eingelegt ist. Dieser Dichtring 47 dichtet den Ringspalt zwischen dem Innenumfang des Wasserauslaufs 1 der sanitären Auslaufarmatur 2 und dem Außenumfang des Adapters 44 ab.

Das Strahlreglergehäuse 7 des in den Figuren 32 bis 41 gezeigten Strahlreglers 104 ist ähnlich wie ein Auslaufmundstück ausgebildet. Auch das Strahlreglergehäuse 7 des Strahlreglers 104 hat an seinem Gehäuseaußenumfang ein Außengewinde 29, mit dem das Strahlreglergehäuse 7 in ein Innengewinde im Wasserauslauf einer sanitären Auslaufarmatur eingeschraubt werden kann. In der eingeschraubten Gebrauchsstellung steht das Strahlreglergehäuse 7 des Strahlreglers 104 aber weiterhin mit dem überwiegenden Teil seines Strahlreglergehäuses 7 über den abströmseitigen Stirnrand des Wasserauslaufs an der sanitären Auslaufarmatur vor. Das Strahlreglergehäuse 7 des Strahlreglers 104, das mittels eines zuströmseitig angeordneten Dichtringes 35 gegenüber dem Wasserauslauf axial abgedichtet wird, weist auf gegenüberliegenden Seiten seines Gehäuseaußenumfangs Schlüsselangriffsflächen 34 auf, an denen beispielsweise ein hier nicht weiter dargestellter Maulschlüssel ansetzbar ist.

Die hier dargestellten Strahlregler 101, 102, 103, 104, 105, 106 und 107 weisen eine Handhabe 10 auf, die an die Wandung 3 dieser Strahlregler angeformt ist. Während diese Handhaben 10 bei den Strahlreglern 101, 104, 105, 106 und 107 seitlich über das Strahlreglergehäuse 7 vorstehen, bleiben die Handhaben 10 bei den Strahlreglern 102 und 103 seitlich gegenüber dem Außenumfang des Strahlreglergehäuses 7 zurück. An die Handhabe 10 der Strahlregler 102 und 103 ist daher ein in Längsrichtung der Strahlregler 102, 103 vorstehender Zapfen 36 angeformt, mit dem die Handhabe 10 dieser Strahlregler 102, 103 zwischen den Fingerspitzen erfasst werden kann.

Um die Wandung 3 gegen ein unbeabsichtigtes Verschwenken in Folge des von der Zuströmseite aus einwirkenden Wasserdrucks zu sichern und um die Wandung 3 der Strahlregler 101, 102, 103, 104, 105, 106 und 107 in der beispielsweise in den Figuren 1, 2, 5, 7, 8, 9, 12, 13, 14, 17, 20, 22, 23, 27, 30, 31, 32, 33, 37, 40, 41, 42, 44, 48, 53, 54, 55 und 57 gezeigten Gebrauchsstellung zu halten, ist die Wandung 3 in dieser Gebrauchsstellung am Strahlreglergehäuse 7 der Strahlregler 101, 102, 103, 104, 105, 106, 107 mittels einer Rastverbindung sicherbar.

Aus einer zusammenschauenden Betrachtung der Figuren 1 bis 12 und 42 bis 52 ist erkennbar, dass diese Rastverbindung bei dem dort gezeigten Strahlreglern 101, 105 einen an der Handhabe 10 vorstehenden Rastvorsprung 37 aufweist, der an einer umlaufenden Rastnut 38 am Gehäuseaußenumfang des Strahlreglergehäuses 7 verrastbar ist.

In Figur 20 ist erkennbar, dass die Handhabe 10 des Strahlreglers 102 an der abströmseitigen Gehäusestirnseite des Strahlreglergehäuses verrastbar ist. An dieser abströmseitigen Gehäusestirnseite ist dazu wenigstens eine Rastaufnahme 39 vorgesehen, in der die Handhabe 10 des Strahlreglers 102 verrastbar ist.

Aus einem Vergleich der Figuren 23, 25, 33, 35 und 53 bis 57 wird deutlich, dass die Strahlregler 103, 104, 106 und 107 im Bereich zwischen der Handhabe 10 und dem kugelschichtförmigen Außenumfang der Wandung 3 eine Rasteinformung 40 aufweisen, die mit einem umlaufenden Rastvorsprung 41 verrastbar ist, welcher am abströmseitigen Rand der Gelenkpfanne 6 an das Strahlreglergehäuse 7 angeformt ist.

Es ist ein besonderer Vorteil der Strahlregler 101, 102, 103, 104, 105, 106 und 107, dass ihre Wandung 3 dank ihres kugelschichtförmigen Außenumfangs 5 in jede Drehposition in der Gelenkpfanne 6 verdreht werden kann, um beispielsweise die Handhabe 10 aus dem Sichtfeld eines Anwenders zu bringen. Dabei ist die Wandung 3 mittels der Rastverbindung in jeder gewählten Drehstellung derart verrastbar, dass ein ungewolltes Lösen der Wandung 3 aus der Gebrauchsstellung nicht befürchtet werden muss. Wird die Wandung 3 demgegenüber derart verdreht, dass die Wandung 3 etwa parallel zur Strahlreglerlängsachse angeordnet ist, kann das durch die Strahlregler 101, 102, 103, 104, 105, 106, 107 einseitig oder auch beidseits der Wandung 3 durch die Öffnungsspalte 8 beziehungsweise 8, 9 durchfließen und somit auch die auf der Zuströmseite der Wandung 3 im Bereich des Vorsatz- oder Filtersiebes 12 angesammelten Schmutzpartikel mitreißen und nach außen abführen. Auf diese Weise wird ein funktionsgerechter Betrieb der Strahlregler 101, 102, 103 und 104, 105, 106 und 107 auch über lange Wartungsintervalle hinweg sichergestellt.

Wie aus den Figuren 53 bis 57 deutlich wird, kann in die hier gezeigten Strahlregler 106 und 107 auch ein erster Durchflussmengenregler 48 integriert sein. Dieser Durchflussmengenregler soll das durch den Strahlregler 106, 107 pro Zeiteinheit durchströmende Wasservolumen druckunabhängig auf einen festgelegten Maximalwert einregeln. Dazu ist der Durchflussmengenregler 48 an der zuströmseitigen Stirnseite der Strahlregler 106, 107 vorzugsweise lösbar gehalten und trägt seinerseits das Vorsatz- oder Filtersieb 12. Da der Strahlregler 106 beziehungsweise 107 der zuströmseitig vorgeschaltete Durchflussmengenregler 48 und das Vorsatz- oder Filtersieb 12 eine Einheit bilden, die mittels der kugelschichtförmigen Wandung 3 zwischen einer Gebrauchsstellung und einer Offenstellung verschwenkt werden kann, kann der mit dem Strahlregler 106, 107 verbundene Durchflussmengenregler 48 in der Offenstellung der verschwenkbaren Wandung 3 seine Regelfunktion nicht mehr erfüllen. In manchen Ländern bestehen jedoch gesetzliche Vorgaben, wonach das aus dem Wasserauslauf einer sanitären Auslaufarmatur pro Zeiteinheit ausströmende Wasservolumen einen gesetzlich festgelegten Maximalwert in keinem Fall überschreiten darf. In solchen Fällen kann es vorteilhaft sein, wenn in der Zuströmleitung zum Strahlregler 106, 107 in Strömungsrichtung vorzugsweise mit Abstand von diesem ein zusätzlicher zweiter Durchflussmengenregler 49 vorgesehen ist, der das durchströmende Wasservolumen sowohl in der Gebrauchsstellung als auch in der Offenstellung der Wandung 3 druckunabhängig auf einen festgelegten Maximalwert pro Zeiteinheit einregelt. Dieser zusätzliche zweite Durchflussmengenregler 49 ist bei den in den Figuren 53 bis 57 gezeigten Ausführungsbeispielen 106, 107 in den hülsenförmigen Adapter 44 integriert.

Die in den Ausführungsbeispielen gemäß den Figuren 53 bis 57 verwendeten Durchflussmengenregler 48, 49 weisen einen ringförmigen und aus elastischem Material hergestellten Drosselkörper 50 beziehungsweise 51 auf, der einen zentralen Regelkern 52 beziehungsweise 53 umgreift. An dem zentralen Regelkern 52, 53 oder an der den elastischen Drosselkörper 50, 51 umgreifenden Umfangswandung ist eine Regelprofilierung vorgesehen, zwischen der und dem Drosselkörper 50, 51 ein sich unter dem Druck des durchströmenden Mediums veränderbarer Regelspalt befindet. Bei zunehmendem Druck wird der elastische Drosselkörper 50, 51 in die Regelprofilierungen gepresst und dadurch der Regelspalt verengt, derart, dass das pro Zeiteinheit durchströmende Wasservolumen druckunabhängig auf einen festgelegten Maximalwert eingeregelt werden kann.

Aus einer zusammenschauenden Betrachtung der Figuren 53 bis 56 wird deutlich, dass der im Adapter 44 vorgesehene Durchflussmengenregler 49 einen Regelkern 53 hat, der in Längs- oder Durchflussrichtung verschieblich geführt ist. Unter dem Druck des anströmenden Wassers wird dieser Regelkern 53 gegen die Rückstellkraft eines gummi- oder federelastischen Rückstellelements, das hier als Druckfeder 54 ausgebildet ist, von der in den Figuren 53 und 54 gezeigten Bereitschaftsstellung in die in den Figuren 55 und 56 gezeigte Regelposition bewegt. Da der Regelkern 53 des Durchflussmengenreglers 49 bei geringen Wasserdrücken somit noch in seiner Bereitschaftsstellung befindet, in der zwischen dem elastischen Drosselkörper 51 und dem Regelkern 53 noch ein vergleichsweise großer Ringspalt verbleibt, können in dieser Position auch größere Schmutzpartikel noch durch den Durchflussmengenregler 49 passieren, die anschließend in der Offenstellung der Wandung 3 des Strahlreglers 106 aus dem Strahlreglergehäuse abgeführt werden können. Bei dem in Figur 57 gezeigten Ausführungsbeispiel ist der im Adapter 44 befindliche Durchflussmengenregler 49 demgegenüber als Low-Pressure-Durchflussmengenregler ausgebildet, wie er bereits in der deutschen Patentanmeldung 10 2006 057 787.6 und der parallelen europäischen Patentanmeldung 07 846 729.7vorbeschrieben wurde. Dieser Low-Pressure-Durchflussmengenregler zeichnet sich durch einen vergleichsweise großen Regelspalt aus, der auch größere Schmutzpartikel bis zum Strahlregler 107 passieren lässt. Auch solche größeren Schmutzpartikel lassen sich anschließend in der Offenstellung der Wandung 3 des Strahlreglers 107 aus dem Strahlreglergehäuse 7 auf einfache Weise entfernen.

In den Figuren 37 und 49 ist erkennbar, dass der Strahlregler 104 mittels eines elastischen Dichtrings 35 gegenüber dem Wasserauslauf der sanitären Auslaufarmatur abgedichtet ist.

Aus den Figuren 42 bis 52 wird deutlich, dass die die Schicht 42 oder Beschichtung tragende Wandung 3 des Strahlreglers 105 mittels des Halteringes 24 in der Gelenkpfanne 6 des Strahlreglergehäuses 7 gesichert ist. Einer zusätzlichen Dichtung 23, wie sie beispielsweise bei dem Strahlregler 101 vorgesehen ist, ist bei dem Strahlregler 104 demgegenüber nicht erforderlich.

Aus einer zusammenschauenden Betrachtung der Figuren 41, 44 und 48 bis 50 wird deutlich, dass mit Abstand von der Handhabe 10 an der Auslaufstirnseite der Wandung 3 zumindest ein Ausrichtvorsprung 55 vorsteht, der in der Gebrauchsstellung der Wandung 3 am auslaufseitigen Stirnumfangsrand des Strahlreglergehäuses anliegt. Dabei sind vorzugsweise beidseits der Handhabe 10 jeweils zumindest ein Ausrichtvorsprung 55 vorgesehen, welche Ausrichtvorsprünge 55 die Wandung 3 in einer etwa rechtwinklig zur Strahlregler-Längsachse angeordneten Ebene halten.

### Bezugszeichenliste

- 1: Wasserauslauf
- 2: sanitäre Auslaufarmatur
- 3: Wandung
- 4: Lochstruktur
- 5: kugelschichtförmiger Außenumfang
- 6: Gelenkpfanne
- 7: Strahlreglergehäuse
- 8: Öffnungsspalt
- 9: Öffnungsspalt
- 10: Handhabe
- 11: Auslaufstirnseite
- 12: Vorsatz- oder Filtersieb
- 13: Diffusor
- 14: Zerlegeröffnungen
- 15: Prallfläche
- 16: Strömungshindernisse
- 17: Ringspalt
- 18: Diffusorring
- 19: Mischkammer
- 20: Belüftungskanal
- 21: Innenwandung
- 22: Belüftungsöffnung
- 23: Dichtung
- 24: Haltering
- 25: Flansch
- 26: Auslaufmundstück
- 27: Auflager
- 28: Außengewinde
- 29: Außengewinde
- 30: Ringnut
- 31: Dichtring
- 32: Ausformung
- 33: Einformung
- 34: Schlüsselangriffsfläche
- 35: Dichtring
- 36: Zapfen
- 37: Rastvorsprung
- 38: Rastnut
- 39: Rastaufnahme
- 40: Rasteinformung
- 41: Rastvorsprung
- 42: elastische Schicht oder elastische Beschichtung
- 43: Innengewinde
- 44: Adapter
- 45: Dichtring
- 46: Ringnut (am Adapter 44)
- 47: Dichtring
- 48: Durchflussmengenregler
- 49: Durchflussmengenregler
- 50: Drosselkörper (des Durchflussmengenregler 48)
- 51: Drosselkörper (des Durchflussmengenreglers 49)
- 52: Regelkern (des Durchflussmengenreglers 48)
- 53: Regelkern (des Durchflussmengenreglers 49)
- 54: Rückstellfeder
- 55: Ausrichtvorsprung
- 101: Strahlregler (gem. den Fig. 1 bis 12)
- 102: Strahlregler (gem. den Fig. 13 bis 21)
- 103: Strahlregler (gem. den Fig. 22 bis 31)
- 104: Strahlregler (gem. den Fig. 31 bis 41)
- 105: Strahlregler (gem. den Fig. 42 bis 52)
- 106: Strahlregler (gem. den Fig. 53 bis 56)
- 107: Strahlregler (gem. Fig. 57)

## Patentansprüche

1. Strahlregler (101, 102, 103, 104, 105, 106, 107) mit einem hülsenförmigen Strahlreglergehäuse (7), das am Wasserauslauf einer sanitären Auslaufarmatur montierbar ist, sowie mit einer Wandung (3), die eine die Auslaufstirnseite des Strahlreglers (101, 102, 103, 104, 105, 106, 107) bildende Lochstruktur (4) trägt und die im Strahlreglergehäuse (7) zwischen einer Gebrauchsstellung, in der die Lochstruktur (4) sich quer über eine abströmseitige Gehäuseöffnung des Strahlreglergehäuses (7) erstreckt, und einer Reinigungsstellung verschwenkbar ist, in welcher das durch das Strahlreglergehäuse (7) durchströmende Wasser durch zumindest einen, zwischen der Wandung (3) und der benachbarten Gehäuseinnenumfangswandung gebildeten Öffnungsspalt (8 beziehungsweise 9) aus dem Strahlreglergehäuse (7) ausströmen kann, wobei an der Wandung (3) eine Handhabe (10) vorgesehen ist, die über den Umfang oder die Abströmstirnseite des Strahlreglergehäuses (7) vorsteht, wobei der Strahlregler (101, 102, 103, 104, 105, 106, 107) ein belüfteter Strahlregler ist, in dessen Strahlreglergehäuse (7) das durchströmende Wasser mit Umgebungsluft durchmischt wird, **dadurch gekennzeichnet,**
**dass** die Wandung (3) einen kugelschichtförmigen Außenumfang (5) hat und mit diesem kugelschichtförmigen Außenumfang derart in einer an der Gehäuseinnenumfangswandung des Strahlreglergehäuses (7) vorgesehenen und zumindest in einem Teilbereich komplementär geformten Gelenkpfanne verschwenkbar gelagert ist, dass die Wandung (3) in Umfangsrichtung drehbar und in jeder Drehstellung verschwenkbar in der Gelenkpfanne (6) gelagert ist, dass die Wandung (3) in ihrem abströmseitigen Teilbereich wenigstens einen stirnseitig offenen Belüftungskanal (20) aufweist, dass der den wenigstens einen Belüftungskanal (20) begrenzende innenliegende Wandungsabschnitt eine Innenwandung (21) bildet, die wenigstens eine Belüftungsöffnung (22) aufweist und an die die Lochstruktur (4) einstückig angeformt ist, und dass der Strahlregler (101, 102, 103, 104, 105, 106, 107) einen Strahlzerleger hat, der das durchströmende Wasser in eine Vielzahl von Einzelstrahlen zerlegt und der als topfförmiger Diffusor ausgebildet ist oder einen topfförmigen Diffusor (13) aufweist, der am Topfumfang seiner Topfform Zerlegeröffnungen (14) hat, und dessen Topfboden (15) eine Prallfläche bildet, welche das anströmende Wasser zu den Zerlegeröffnungen (14) umlenkt, und dass die Zerlegeröffnungen (14) in einen Ringspalt (17) münden, der sich in Durchströmrichtung verjüngt.

2. Strahlregler nach Anspruch 1, **dadurch gekennzeichnet, dass** die Handhabe (10) zapfenförmig ausgestaltet ist.

3. Strahlregler nach Anspruch 1 oder 2, **dadurch gekennzeichnet, dass** die Wandung (3) in der Gebrauchsstellung am Strahlreglergehäuse (7) mittels einer Rastverbindung sicherbar ist.

4. Strahlregler nach Anspruch 3, **dadurch gekennzeichnet, dass** die Rastverbindung zumindest einen an der Handhabe (10) oder dem abströmseitigen Gehäuseinnenumfangsrand vorstehenden Rastvorsprung (37; 41) hat, der an einer an der Wandung (3) vorgesehenen Rasteinformung (40) oder an einer umlaufenden Rastnut (38) am Gehäuseaußenumfang des Strahlreglergehäuses (7) verrastbar ist.

5. Strahlregler nach einem der Ansprüche 1 bis 4, **dadurch gekennzeichnet, dass** die Handhabe (10) an der abströmseitigen Gehäusestirnseite des Strahlreglergehäuses (7) verrastbar ist.

6. Strahlregler nach Anspruch 5, **dadurch gekennzeichnet, dass** an der abströmseitigen Gehäusestirnseite wenigstens eine Rastaufnahme (39) vorgesehen ist, in der die Handhabe (10) verrastbar ist.

7. Strahlregler nach einem der Ansprüche 1 bis 6, **dadurch gekennzeichnet, dass** der Strahlzerleger in der Wandung (3) gehalten ist.

8. Strahlregler nach Anspruch 1 bis 7, **dadurch gekennzeichnet, dass** der Strahlzerleger ein zuströmseitiges Vorsatz- oder Filtersieb (12) trägt, und dass das Vorsatz- oder Filtersieb (12) vorzugsweise hut- oder tellerförmig ausgebildet ist.

9. Strahlregler nach einem der Ansprüche 1 bis 8, **dadurch gekennzeichnet, dass** der Ringspalt (17) zwischen dem Diffusor (13) und einem den Diffusor (13) umgreifenden Diffusorring (18) vorgesehen ist.

10. Strahlregler nach einem der Ansprüche 1 bis 9, **dadurch gekennzeichnet, dass** die Wandung (3) von der Zuströmseite des Strahlreglergehäuses (7) in dieses einsetzbar ist.

11. Strahlregler nach einem der Ansprüche 1 bis 10, **dadurch gekennzeichnet, dass** im zuströmseitigen Teilbereich der Gelenkpfanne (6) eine Dichtung (23) vorgesehen ist, die zwischen der Wandung (3) und dem Gehäuseinnenumfang des Strahlreglergehäuses (7) abdichtet.

12. Strahlregler nach Anspruch 11, **dadurch gekennzeichnet, dass** die Dichtung (23) eine Ringdichtung ist und eine Halterung vorgesehen ist, die am Gehäuseinnenumfang des Strahlreglergehäuses (7) verrastbar ist und die Ringdichtung (23) am Gehäuseinnenumfang des Strahlreglergehäuses (7) sichert.

13. Strahlregler nach Anspruch 12, **dadurch gekennzeichnet, dass** die Halterung als Haltering (24) ausgebildet ist, der am Gehäuseinnenumfang des Strahlreglergehäuse (7) verrastbar ist.

14. Strahlregler nach einem der Ansprüche 1 bis 13, **dadurch gekennzeichnet, dass** das Strahlreglergehäuse (7) an seinem Gehäuseaußenumfang einen Absatz oder einen Flansch (25) aufweist, und dass der Strahlregler (101) in ein am Wasserauslauf (1) einer sanitären Auslaufarmatur (2) montierbares hülsenförmiges Auslaufmundstück (26) einsetzbar ist, bis der Absatz oder der Flansch (25) an einem Auflager (27) im Auslaufmundstück (26) anschlägt oder aufliegt.

15. Strahlregler nach einem der Ansprüche 1 bis 14, **dadurch gekennzeichnet, dass** das Strahlreglergehäuse (7) an seinem Gehäuseaußenumfang ein Außengewinde (29) trägt, mit welchem Außengewinde (29) das Strahlreglergehäuse (7) an einem Innengewinde im Wasserauslauf der sanitären Auslaufarmatur anschraubbar oder einschraubbar ist.

16. Strahlregler nach einem der Ansprüche 1- 10, **dadurch gekennzeichnet, dass** zwischen der Wandung (3) und dem als Gelenkpfanne (6) dienenden Teilbereich des Strahlreglergehäuses (7) zumindest bereichsweise eine elastische Beschichtung oder Schicht (42) vorgesehen ist, die zwischen diesen relativ zueinander verschwenkbaren Bestandteilen (3; 7) des Strahlreglers (105) dichtet.

17. Strahlregler nach Anspruch 16, **dadurch gekennzeichnet, dass** die Wandung (3) an ihrem Außenumfang zumindest bereichsweise die umlaufende elastische Schicht (42) oder Beschichtung trägt.

18. Strahlregler nach einem der Ansprüche 1 bis 17, **dadurch gekennzeichnet, dass** in der Reinigungsstellung das durch das Strahlreglergehäuse (7) durchströmende Wasser durch beidseits der Wandung (3) gebildete Öffnungsspalte (8, 9) ausströmen kann.

19. Strahlregler nach einem der Ansprüche 1 bis 18, **dadurch gekennzeichnet, dass** an der Abströmstirnseite der Wandung (3) zumindest ein Ausrichtvorsprung (55) vorsteht, der in der Gebrauchsstellung der Wandung (3) an der Abströmstirnseite des Strahlreglergehäuses (7) anliegt.

20. Strahlregler nach Anspruch 19, **dadurch gekennzeichnet, dass** an der Wandung (3) wenigstens zwei Ausrichtvorsprünge (55) vorstehen, die beidseits der Handhabe (10) und in vorzugsweise gleichen Abständen von der Handhabe (10) an der Abströmstirnseite der Wandung (3) angeordnet sind.

21. Strahlregler nach einem der Ansprüche 1 bis 20, **dadurch gekennzeichnet, dass** der Strahlregler (106, 107) an seiner zuströmseitigen Stirnseite mit einem Durchflussmengenregler (48) vorzugsweise lösbar verbunden ist, welcher Durchflussmengenregler (48) das durch den Strahlregler (106, 107) durchströmende Wasservolumen druckabhängig auf einen festgelegten Maximalwert pro Zeiteinheit einregelt.

22. Strahlregler nach Anspruch 21, **dadurch gekennzeichnet, dass** am Durchflussmengenregler (48) ein Vorsatz- oder Filtersieb (12) lösbar gehalten ist.

## Claims

1. Jet regulator (101, 102, 103, 104, 105, 106, 107) having a sleeve-shaped jet regulator housing (7) which is able to be assembled on the water outlet of a sanitary outlet fitting, and having a wall (3) which supports a perforated structure (4) that forms the outlet end side of the jet regulator (101, 102, 103, 104, 105, 106, 107) and in the jet regulator housing (7) is pivotable between a use position in which the perforated structure (4) extends transversely across an outflow-proximal housing opening of the jet regulator housing (7) and a cleaning position in which the water flowing through the jet regulator housing (7) can flow out of the jet regulator housing (7) through at least one opening gap (8 and 9, respectively) that is formed between the wall (3) and the neighbouring housing internal circumferential wall, wherein a handle (10) which projects beyond the circumference or the outflow end side of the jet regulator housing (7) is provided on the wall (3), wherein the jet regulator (101, 102, 103, 104, 105, 106, 107) is a ventilated jet regulator, the water flowing therethrough being mixed with ambient air in the jet regulator housing (7) of said ventilated jet regulator, **characterized in that** the wall has an external circumference (5) in the shape of a spherical layer, and by way of this external circumference in the shape of a spherical layer is pivotably mounted in a joint socket that is provided on the housing internal circumferential wall of the jet regulator housing (7) and at least in a sub-region is shaped so as to be complementary in such a manner that the wall (3) is mounted in the joint socket (6) so as to be rotatable in the circumferential position and so as to be pivotable in each rotary position, **in that** the wall (3) in the outflow-proximal sub-region thereof has at least one ventilation duct (20) that is open at the end side, **in that** the inner wall portion that delimits the at least one ventilation duct (20) forms an internal wall (21) which has at least one ventilation opening (22) and on which the perforated structure (4) is integrally moulded, and **in that** the jet regulator (101, 102, 103, 104, 105, 106, 107) has a jet splitter which splits the water flowing therethrough into a multiplicity of individual jets and is configured as a pot-shaped diffusor or has a pot-shaped diffusor (13) which on the pot circumference of the pot shape thereof has splitter openings (14), the pot base (15) thereof forming an impact face which deflects the inflowing water towards the splitter openings (14), and **in that** the splitter openings (14) open into an annular gap (17) which tapers in the flow direction.

2. Jet regulator according to Claim 1, **characterized in that** the handle (10) is designed in the shape of a tongue.

3. Jet regulator according to Claim 1 or 2, **characterized in that** the wall (3) in the use position is able to be secured on the jet regulator housing (7) by means of a latching connection.

4. Jet regulator according to Claim 3, **characterized in that** the latching connection has at least one latching protrusion (37; 41) which projects on the handle (10) or on the outflow-proximal housing internal circumferential periphery and which is able to latch onto a latching concavity (40) provided on the wall (3) or onto an encircling latching groove (38) on the housing external circumference of the jet regulator housing (7).

5. Jet regulator according to one of Claims 1 to 4, **characterized in that** the handle (10) is able to latch onto the outflow-proximal housing end side of the jet regulator housing (7).

6. Jet regulator according to Claim 5, **characterized in that** at least one latching receptacle (39) in which the handle (10) is able to latch is provided on the outflow-proximal housing end side.

7. Jet regulator according to one of Claims 1 to 6, **characterized in that** the jet splitter is held in the wall (3).

8. Jet regulator according to Claims 1 to 7, **characterized in that** the jet splitter supports an inflow-proximal attachment mesh or filter mesh (12), and **in that** the attachment mesh or filter mesh (12) is preferably configured so as to be hat-shaped or plate-shaped.

9. Jet regulator according to one of Claims 1 to 8, **characterized in that** the annular gap (17) is provided between the diffusor (13) and a diffusor ring (18) that encompasses the diffusor (13).

10. Jet regulator according to one of Claims 1 to 9, **characterized in that** the wall (3) is insertable into the jet regulator housing (7) from the inflow side of the latter.

11. Jet regulator according to one of Claims 1 to 10, **characterized in that** a seal (23) which seals between the wall (3) and the housing internal circumference of the jet regulator housing (7) is provided in the inflow-proximal sub-region of the joint socket (6).

12. Jet regulator according to Claim 11, **characterized in that** the seal (23) is an annular seal, and a mounting which is able to latch onto the housing internal circumference of the jet regulator housing (7) and secures the annular seal (23) on the housing internal circumference of the jet regulator housing (7) is provided.

13. Jet regulator according to Claim 12, **characterized in that** the mounting is configured as a mounting ring (24) which is able to latch onto the housing internal circumference of the jet regulator housing (7) .

14. Jet regulator according to one of Claims 1 to 13, **characterized in that** the jet regulator housing (7) on the housing external circumference thereof has a shoulder or a flange (25), and **in that** the jet regulator (101) is insertable into a sleeve-shaped outlet mouthpiece (26) which is able to be assembled on the water outlet (1) of a sanitary outlet fitting (2) until the shoulder or the flange (25) impacts or bears on a contact face (27) in the outlet mouthpiece (26).

15. Jet regulator according to one of Claims 1 to 14, **characterized in that** the jet regulator housing (7) on the housing external circumference thereof support an external thread (29) by way of which external thread (29) the jet regulator housing (7) is able to be screwed to or into an internal thread in the water outlet of the sanitary outlet fitting.

16. Jet regulator according to one of Claims 1 to 10, **characterized in that** an elastic coating or layer (42) is provided at least in regions between the wall (3) and the sub-region of the jet regulator housing (7) that serves as a joint socket (6), said elastic coating or layer (42) sealing between these component parts (3; 7) of the jet regulator (105) that are pivotable relative to one another.

17. Jet regulator according to Claim 16, **characterized in that** the wall (3) at least in regions on the external circumference thereof supports the encircling elastic layer (42) or coating.

18. Jet regulator according to one of Claims 1 to 17, **characterized in that** water flowing through the jet regulator housing (7) in the cleaning position can flow out through opening gaps (8, 9) that are formed on both sides of the wall (3).

19. Jet regulator according to one of Claims 1 to 18, **characterized in that** at least one alignment protrusion (55) which in the use position of the wall (3) bears on the outflow end side of the jet regulator housing (7) projects on the outflow end side of the wall (3).

20. Jet regulator according to Claim 19, **characterized in that** at least two alignment protrusions (55) which are disposed on both sides of the handle (10) and preferably at equal spacings from the handle (10) on the outflow end side of the wall (3) project on the wall (3).

21. Jet regulator according to one of Claims 1 to 20, **characterized in that** the jet regulator (106, 107) on the inflow-proximal end side thereof is preferably releasably connected to a flow regulator (48), said flow regulator (48) as a function of the pressure adjusting the water volume flowing through the jet regulator (106, 107) to a fixed maximum value per unit of time.

22. Jet regulator according to Claim 21, **characterized in that** an attachment mesh or a filter mesh (12) is releasably held on the flow regulator (48).

## Revendications

1. Régulateur de jet (101, 102, 103, 104, 105, 106, 107) comprenant un boîtier (7) de régulateur de jet en forme de manchon qui peut être monté sur la sortie d'eau d'une robinetterie sanitaire, ainsi qu'une paroi (3) qui porte une structure perforée (4) formant la face frontale de sortie du régulateur de jet (101, 102, 103, 104, 105, 106, 107) et qui est susceptible de pivoter dans le boîtier (7) du régulateur de jet entre une position d'utilisation, dans laquelle la structure perforée (4) s'étend transversalement sur une ouverture de manchon du côté aval du boîtier (7) du régulateur de jet, et une position de nettoyage, dans laquelle l'eau qui circule à travers le boîtier (7) du régulateur de jet peut s'écouler hors du boîtier (7) du régulateur de jet à travers au moins une fente d'ouverture (8 ou 9) qui est formée entre la paroi (3) et la paroi périphérique intérieure voisine du boîtier, dans lequel il est prévu sur la paroi (3) un moyen de préhension (10) qui fait saillie sur la périphérie ou sur la face frontale aval du boîtier (7) du régulateur de jet, le régulateur de jet (101, 102, 103, 104, 105, 106, 107) étant un régulateur de jet ventilé, régulateur de jet dans le boîtier (7) duquel l'eau qui s'écoule est mélangée à l'air ambiant, **caractérisé en ce que** la paroi (3) possède une périphérie extérieure (5) en forme de couche sphérique et est montée de façon pivotante avec cette périphérie extérieure (5) en forme de couche sphérique dans une cavité articulaire qui est prévue sur la paroi périphérique intérieure du boîtier (7) du régulateur de jet et qui est formée de façon complémentaire au moins dans une zone partielle, de telle sorte que la paroi (3) soit montée de façon rotative dans le sens périphérique et de façon pivotante à l'intérieur de la cavité articulaire (6) dans chaque position de rotation, **en ce que** la paroi (3) présente dans sa zone partielle du côté aval au moins un canal d'aération (20) qui est ouvert du côté frontal, **en ce que** le segment de paroi intérieure qui délimite ledit au moins un canal d'aération (20) forme une paroi intérieure (21) qui comporte au moins une ouverture d'aération (22) et sur laquelle la structure perforée (4) est constituée d'une seule pièce, et **en ce que** le régulateur de jet (101, 102, 103, 104, 105, 106, 107) comprend un brise-jet qui disperse l'eau qui le traverse en une pluralité de jets individuels et qui se présente sous la forme d'un diffuseur (13) en forme de pot, ou comprend un diffuseur (13) en forme de pot, ledit diffuseur comportant des orifices de dispersion (14) à la périphérie de sa forme de pot, et le fond (15) du pot formant une surface d'impact, ladite surface d'impact servant à dévier l'eau qui afflue en direction des orifices de dispersion (14), et **en ce que** les orifices de dispersion (14) débouchent dans une fente annulaire (17) qui se rétrécit dans la direction d'écoulement.

2. Régulateur de jet selon la revendication 1, **caractérisé en ce que** le moyen de préhension (10) se présente sous la forme d'un tenon.

3. Régulateur de jet selon la revendication 1 ou 2, **caractérisé en ce que** la paroi (3) peut être bloquée en position d'utilisation sur le boîtier (7) du régulateur de jet par l'intermédiaire d'une liaison par encliquetage.

4. Régulateur de jet selon la revendication 3, **caractérisé en ce que** la liaison par encliquetage comporte au moins une saillie d'encliquetage (37 ; 41) qui fait saillie sur le moyen de préhension (10) ou sur le bord périphérique intérieur du côté aval du boîtier, ladite saillie pouvant être encliquetée au niveau de la périphérie extérieure du boîtier (7) du régulateur de jet sur une moulure d'encliquetage (40) qui est prévue sur la paroi (3) ou sur une rainure d'encliquetage périphérique (38).

5. Régulateur de jet selon l'une quelconque des revendications 1 à 4, **caractérisé en ce que** le moyen de préhension (10) peut être encliqueté sur la face frontale du côté aval du boîtier (7) du régulateur de jet.

6. Régulateur de jet selon la revendication 5, **caractérisé en ce qu'**il est prévu sur la face frontale du côté aval du boîtier au moins un logement d'encliquetage (39) à l'intérieur duquel le moyen de préhension (10) peut être encliqueté.

7. Régulateur de jet selon l'une quelconque des revendications 1 à 6, **caractérisé en ce que** le brise-jet est fixé dans la paroi (3).

8. Régulateur de jet selon la revendication 1 à 7, **caractérisé en ce que** le brise-jet comporte un tamis intercalaire ou filtrant (12) du côté amont, et **en ce que** le tamis intercalaire ou filtrant (12) se présente de préférence sous la forme d'un chapeau ou d'une assiette.

9. Régulateur de jet selon l'une quelconque des revendications 1 à 8, **caractérisé en ce que** la fente annulaire (17) est prévue entre le diffuseur (13) et un anneau de diffuseur (18) qui entoure le diffuseur (13).

10. Régulateur de jet selon l'une quelconque des revendications 1 à 9, **caractérisé en ce que** la paroi (3) peut être insérée dans le boîtier (7) du régulateur de jet à partir du côté amont de celui-ci.

11. Régulateur de jet selon l'une quelconque des revendications 1 à 10, **caractérisé en ce qu'**il est prévu dans une zone partielle du côté amont de la cavité articulaire (6) un joint d'étanchéité (23) qui assure l'étanchéité entre la paroi (3) et le bord périphérique intérieur du boîtier (7) du régulateur de jet.

12. Régulateur de jet selon la revendication 11, **caractérisé en ce que** le joint d'étanchéité (23) est un joint annulaire, et **en ce qu'**il est prévu une fixation qui peut être encliquetée sur la périphérie intérieure du boîtier (7) du régulateur de jet et qui fixe le joint annulaire (23) sur la périphérie intérieure du boîtier (7) du régulateur de jet.

13. Régulateur de jet selon la revendication 12, **caractérisé en ce que** la fixation se présente sous la forme d'une bague de retenue (24) qui peut être encliquetée sur la périphérie intérieure du boîtier (7) du régulateur de jet.

14. Régulateur de jet selon l'une quelconque des revendications 1 à 13, **caractérisé en ce que** le boîtier (7) du régulateur de jet comprend un épaulement ou une bride (25) sur sa périphérie extérieure, et **en ce que** le régulateur de jet (101) peut être inséré dans un embout de sortie (26) en forme de manchon qui peut être monté sur la sortie d'eau (1) d'une robinetterie sanitaire (2) jusqu'à ce que l'épaulement ou la bride (25) bute ou repose contre un appui (27) dans l'embout de sortie (26).

15. Régulateur de jet selon l'une quelconque des revendications 1 à 14, **caractérisé en ce que** le boîtier (7) du régulateur de jet comporte un filet extérieur (29) sur sa périphérie extérieure, filet extérieur (29) à l'aide duquel le boîtier (7) du régulateur de jet peut être vissé ou est vissé sur un filet intérieur dans la sortie d'eau de la robinetterie sanitaire.

16. Régulateur de jet selon l'une quelconque des revendications 1 à 10, **caractérisé en ce qu'**il est prévu, au moins par endroits, entre la paroi (3) et la zone partielle du boîtier (7) du régulateur de jet qui fait office de cavité articulaire (6), un revêtement ou une couche élastique (42) qui assure l'étanchéité entre ces composants (3; 7) du régulateur de jet (105) qui sont capables de pivoter les uns par rapport aux autres.

17. Régulateur de jet selon la revendication 16, **caractérisé en ce que** la paroi (3) comporte, au moins par endroits, sur sa périphérie extérieure la couche élastique périphérique (42) ou le revêtement.

18. Régulateur de jet selon l'une quelconque des revendications 1 à 17, **caractérisé en ce que**, en position de nettoyage, l'eau qui circule à travers le boîtier (7) du régulateur de jet peut s'écouler à travers une fente d'ouverture (8) qui est formée de part et d'autre de la paroi (3) ou à travers des fentes d'ouverture (8, 9) qui sont formées de part et d'autre de la paroi (3).

19. Régulateur de jet selon l'une quelconque des revendications 1 à 18, **caractérisé en ce qu'**au moins une saillie d'alignement (55) fait saillie sur la face frontale aval de la paroi (3), ladite saillie d'alignement s'appliquant, en position d'utilisation de la paroi (3), contre la face frontale aval du boîtier (7) du régulateur de jet.

20. Régulateur de jet selon la revendication 19, **caractérisé en ce qu'**au moins deux saillies d'alignement (55) font saillie sur la paroi (3), lesdites saillies d'alignement étant disposées de part et d'autre du moyen de préhension (10) et à des distances de préférence égales du moyen de préhension (10) sur la face frontale aval de la paroi (3).

21. Régulateur de jet selon l'une quelconque des revendications 1 à 20, **caractérisé en ce que** le régulateur de jet (106, 107) est relié, de préférence de manière amovible, à un régulateur de débit (48) sur sa face frontale du côté amont, ledit régulateur de débit (48) réglant le volume d'eau qui circule à travers le régulateur de jet (106, 107), en fonction de la pression, à une valeur maximale qui est définie par unité de temps.

22. Régulateur de jet selon la revendication 21, **caractérisé en ce qu'**un tamis intercalaire ou filtrant (12) est fixé de manière amovible sur le régulateur de débit (48).
